# EUROPÄISCHE PATENTSCHRIFT

(11) **EP 2 567 175 B1**
(45) Veröffentlichungstag und Bekanntmachung des Hinweises auf die Patenterteilung: **07.06.2017**
(21) Anmeldenummer: 11717490.4
(22) Anmeldetag: 19.04.2011
(51) Int. Cl.: F41A 21/34, F41A 21/36, F41A 13/12

(54) **SIGNATURREDUZIERTE MÜNDUNGSBREMSE**
SIGNATURE-REDUCED MUZZLE BRAKE
FREIN DE BOUCHE À SIGNATURE RÉDUITE

(30) Priorität: 06.05.2010 DE 102010019358
(43) Veröffentlichungstag der Anmeldung: 13.03.2013
(73) Patentinhaber: Rheinmetall Waffe Munition GmbH, 29345 Unterlüss (DE)
(72) Erfinder: SCHNEIDER, Hubert, 78661 Dietingen (DE)
(74) Vertreter: Dietrich, Barbara
(86) Internationale Anmeldenummer: PCT/EP2011/001996
(87) Internationale Veröffentlichungsnummer: WO 2011/137976

(56) Entgegenhaltungen:
- EP-A1- 0 183 432
- WO-A1-97/47939
- US-A- 1 901 138
- US-A- 2 143 596
- US-A- 2 514 996
- US-B1- 6 298 764

## Beschreibung

Die Erfindung beschäftigt sich mit einer in ihrer Außensignatur bezüglich Wärme und / oder Treibgasaustritte reduzierten Mündungsbremse einer Waffe bzw. eines Waffensystems, insbesondere für Klein- und Mittelkaliberwaffen. Dazu wird das aus dem Waffenrohr austretende Treibgas herkömmlich auf die Gasaustrittsöffnungen der Mündungsbremse gelenkt, um gegen diese zu prallen - zur Aufnahme des Rückstoßes - und dann weiter nach hinten geführt und dabei abgekühlt zu werden.

Mündungsbremsen haben die Aufgabe, die nach dem Geschossdurchlauf nach vorne ausströmenden Pulvergase zur Seite oder nach hinten umzuleiten und so die Verbrennungsgase dazu zu nutzen, um den Rückstoß des Laufes zu mindern. Unmittelbar nachdem das Geschoss das Rohr verlassen hat, treten die unter Druck stehenden Verbrennungsgase des Treibsatzes aus dem Rohr aus und treffen dabei teilweise auf die Prallflächen der Mündungsbremse. Durch die Prallflächen werden sie rechtwinklig oder sogar leicht nach hinten abgelenkt und übertragen dabei einen Teil ihrer Energie auf die Mündungsbremse und damit auf den Lauf. Die in Schussrichtung wirkende Energie der Verbrennungsgase wirkt durch das Auftreffen auf die Mündungsbremse dem nach hinten gerichteten Rückstoß entgegen und reduziert diesen.

Eine Mündungsbremse mit Prallflächen und Umlenkung ist des Weiteren aus der EP 0 723 131 B1 (DE 696 04 097 T2) bekannt. Nach Auffassung der dieses Schutzrecht behandelnden Einspruchsabteilung liegt die Cleverness dieser Lösung darin, dass zwei Mündungsbremsen zu einer neuen Mündungsbremse vereint werden. Fraglich, wie das der Fachmann sieht. Auf jeden Fall werden die Treibgase über gerichtete Gasaustrittsöffnungen auf eine große Prallfläche und von dort nach Außen gelenkt.

Aus der US 4,307,652 A ist eine Mündungsbremse mit nach hinten umgelenkten Prallflächen und schaufelartig ausgeführten Rohren bekannt, die auf der Mündungsbremse aufgeschraubt bis nahezu hinter das Waffenende geführt werden. Auch diese Konstruktion soll einen Rückstoß der Waffe weitestgehend reduzieren. Für eine optimale Rückstoßaufnahme durch die Mündungsbremse treten aus dieser Teile des Treibgase auch nach vorne heraus.

Aus der DE 297 11 207 U1 ist ein Rückstoß- und Mündungsfeuerdämpfer bekannt, bei dem der Rückstoßdämpfer über ein Gewinde mit einem Rückstoßträger verbunden ist, wobei sich dazwischen eine Trennscheibe mit mehreren Gasöffnungen befindet. Die Gase strömen dabei aus zwei seitlich angeordneten Öffnungen aus einem verstärkten Teil des Laufes in den Rückstoßdämpfer bzw. in die hintere Expansionskammer, stoßen an die Außenwand und geben ein Teil der Wärme ab, expandieren und strömen durch die Trennscheibe in den Rückstoßdämpfer, durch dessen Düsen und die vordere Öffnung nach Außen.

Die EP 1 338 859 A2 beschäftigt sich mit einem Waffenrohr mit einer Mündungsbremse, bei dem das Waffenrohr Teil der Mündungsbremse ist. Dieser Mündungsbereich ist mit Öffnungen versehen, denen ein mit schlitzförmigen Gasaustrittsöffnungen versehenes Mantelrohr übergezogen ist.

Den bekannten Mündungsbremsen ist allen eigen, dass sie eine hohe Eigensignatur insbesondere durch Wärme und Gasaustritt aufweisen, sodass der Standort der Waffe leicht ermittelbar ist. Dies ist insoweit negativ, da mit der Erkennbarkeit eine Störung gegen die Person(en) vorgenommen werden kann, die den Schuss abgegeben hat (haben).

Die US 2,065,273 A betrifft eine einen Rückstoß absorbierende Vorrichtung für Handfeuerwaffen. Dabei werden Gase über zusammen- und auseinanderlaufenden Düsenöffnungen umgelenkt. Innerhalb der Vorrichtung ist ein Behälter mit Kühlflüssigkeit eingebunden, der die umgelenkten Gase kühlt. Dieses dient zur Reduzierung des Knalls und als Schutz des Bedieners gegenüber den abgegebenen Gasen. Zudem wird der vordere Bereich des Waffenlaufes gekühlt.

Die DE 650 791 A offenbart eine Geschützrohrbremse oder Rücklaufdämpfer für Feuerwaffen. Um zu vermeiden, dass brennende und giftige Gase nach hintern austreten können, wird eine Vorrichtung eingebunden, die die Gase auffangen und nach vorne umlenken kann.

Die Öffnungen zum Abführen des Gases sind so ausgeführt, dass diese die gasförmigen Ströme dazu zwingen, eine Richtung quer zur Achse der Waffe einzuschlagen, sodass diese Ströme unter Einwirkung der Fliehkraft sich zerstreuen. Dazu ist der Gang der schraubenförmigen Öffnungen entgegengesetzt dem Gang der schraubenförmigen Züge der Laufseele der Waffe.

Die DE 39 40 807 C erklärt eine Schutzvorrichtung gegen Mündungseffektfeuer bei Rohrwaffen. Dabei ist das Kanonenrohr im Endbereich von einem Hüllrohr umgeben, sodass zwischen dem Kanonenrohr und dem Hüllrohr ein Zwischenraum besteht. Im vorderen Bereich des Hüllrohres ist ein Belüftungsrohr in ausreichendem Abstand als Hitzeschutz mit dem Hüllrohr verbunden. Der mit der Aufnahmestruktur verbundene Teil des Belüftungsrohres und die gedämpft gelagerte Gasaustrittsöffnung können mit einem hitzebeständigen, schalldämmenden Material eingehüllt sein. Zur Erhöhung der Schalldämpfung und zur Vermeidung einer Auflösung des Dämmmaterials unter Schockbelastung ist ein dünnwandiges, hitzefestes Stützrohr mit angepasster Kontur vorgesehen. Als Dämmmaterial werden Mineralfasern vorgeschlagen.

Die DE 10 2005 005 595 A1, die sich mit einem Schalldämpfer für Feuerwaffen befasst, schlägt vor, dass der Schalldämpfer zusätzlich den Wirkungsmechanismus einer Mündungsbremse beinhaltet.

Die US 1,901,138 A1 beschäftigt sich mit einer Mündungsbremse für ein Waffenrohr mit einer Grundhülse mit Bohrungen, mit einer dieser umgebenden Umlenkhülse mit Bohrungen sowie mit einem um beide Hülsen angebrachtes Hülsenrohr zum Ableiten des Treibgases in wenigstens eine sich anschließende Vorrichtung.

Aus der US 6,298,764 B1 ist ein Mündungsblitzunterdrücker bekannt, der vor dem Waffenrohr eingebunden ist. Diese wird durch Schaum etc. gebildet und soll die austretenden Gase abkühlen. In einer der Ausführungen werden diese Kühlmittel in die Prallflächen einer Mündungsbremse integriert.

Die EP 0 183 432 A1 betrifft eine Wärmeschutzhülle für ein Geschützrohr. Die Wärmeschutzhülle umfasst einen Zylinder aus starrem wärmedammenden Material sowie einem ringförmigen Raum zwischen dem Zylinder und dem Geschützrohr. In diesem Raum ist ein wabenförmiger Kern aus wärmedämmendem Material eingelegt.

Die WO 97/47939 A1 offenbart eine Kühlanordnung für ein Geschützrohr zur Reduzierung der IR- Signatur eines Waffenrohres ohne direkte Kühlung des Waffenrohres. Dazu ist eine Umhüllung vorgesehen, die das Waffenrohr selbst nicht berührt. Luft zirkuliert durch diese Ummantelung, so dass das Waffenrohr durch die zirkulierende Luft gekühlt wird.

Die Erfindung stellt, ausgehend von der US 1901138A, sich die Aufgabe, eine Mündungsbremse aufzuzeigen, deren Eigensignatur minimiert ist.

Gelöst wird die Aufgabe durch die Merkmale des Patentanspruchs 1. Vorteilhafte Ausgestaltungen sind in den Unteransprüchen aufgelistet.

Der Erfindung liegt die Idee zugrunde, die Treibgase - wie herkömmlich - gegen Prallflächen zu lenken und diese dann kühlend, beispielsweise über ein kühlendes Medium, nach hinten zu führen, wobei in einer bevorzugten Ausführung das Gas durch die Abkühlung soweit abgebaut wird, sodass kein Austritt zu erwarten ist, da die Strömungsgeschwindigkeit des Gases minimiert wird und das Gas bekanntlich über die Abkühlung an Volumen verliert. Die Rückführung ist bis hinter dem Schaft bzw. dem Verschluss möglich.

Als kühlendes Medium können in der einfachsten Ausführung mehrere Kühlrippen vorgesehen werden. Diese Kühlrippen können ergänzend oder alternativ auch mit kühlenden Materialien versehen werden. Das kühlende Medium ist in der bevorzugten Variante ein Gittermaterial, Lamellen, Stahlwolle, ein Material mit Wabenstruktur bzw. Wabenoberfläche, wie beispielsweise bekannte Schock-Mounts oder dergleichen, die ähnlich eines Katalysators bei Fahrzeugen wirken.

Die Rückführung kann in einfachster Form durch eine Anzahl (1, 2 oder n) von Rohren, ähnlich der US 4,307,652 A erfolgen. In diesem Fall kann in jedes dieser Rohre das kühlende Medium eingebunden werden.

Für das Zurückführen ist jedoch bevorzugt vorgesehen, der Mündungsbremse ein weiterführendes Gehäuse (Gasreduzierungsvorrichtung) zuzuordnen. Dabei wird über die eigentliche Mündungsbremse eine Außenhülle auf- bzw. übergezogen, durch die die Treibgase entgegen der Strömungsrichtung im Waffenrohr - zurückgeführt werden können. Dieser Außenhülle schließt sich die Gasreduzierungsvorrichtung an, die das kühlende Medium bzw. Material enthält. Die Gasreduzierungsvorrichtung weist ebenfalls eine Außenhülle und eine Innenhülle auf, wobei die Innenhülle der Gasreduzierungsvorrichtung beispielsweise durch die Rohrführung des Waffenrohrs selbst gebildet werden kann. Die Gasreduzierungsvorrichtung ist bevorzugt symmetrisch um das Waffenrohr angebracht, wobei eine Asymmetrie ebenfalls möglich ist. Dabei kann die asymmetrische Ausformung der Gasreduzierungsvorrichtung sich bevorzugt unterhalb des Waffenrohres befinden. Bei einer unbemannten Bedienung sind auch über den Umfang der Gasreduzierungsvorrichtung bzw. der Außenhülle der Gasreduzierungsvorrichtung verteilte Löcher möglich. Die Gasreduzierungsvorrichtung ist bevorzugt trichterförmig ausgebildet und wird beispielsweise durch einen Flansch abgeschlossen. In diesem Abschluss bzw. im Bereich des Endes der Gasreduzierungsvorrichtung können ein oder mehrere Öffnungen bzw. Austritte vorgesehen werden, durch die der Restgasdruck austreten kann.

Der Übergang zwischen der Außenhülle der Mündungsbremse ins Gehäuse der Gasrückführung und -abkühlung kann bereits durch eingebundene Kühlrippen und / oder eingebrachtes Kühlmaterial geschaffen werden. Das kühlende Material kann so eingebunden werden, dass es beispielsweise versetzt zueinander und verteilt um das Waffenrohr etc. liegt. Ein vollständiges Ausfüllen der Gasreduzierungsvorrichtung sollte vermieden, zumindest aber auf das erwünschte Durchströmen des Gases abgestimmt werden. Zwischen den bevorzugt voneinander bzw. zueinander beabstandeten Kühlmedien sind dann Expansionsräume zu schaffen.

Zur Unterstützung und definierten Abkühlung des Gases ist im vorderen Bereich der Gasreduzierungsvorrichtung zumindest eine Öffnung vorzusehen, durch die Frischluft angesaugt in den / die Expansionsraum(räume) gelangen kann. Durch die Strömungsgeschwindigkeit der aus der Mündungsbremse austretenden Gase entsteht zwischen der Öffnung und dem Expansionsraum ein Unterdruck, der das Ansaugen von Umweltluft / Frischluft bewirkt. Zusätzlich kann am hinteren Ende ein Ventilator eingebunden werden, wenn die Durchlüftung und die Abkühlung der Kühlelemente unterstützt werden soll. Diese Variante birgt den weiteren Vorteil, dass eine mögliche Verpuffung der konzentrierten Gase beim nachfolgenden Feuerstoß verhindert werden soll.

Die Mündungsbremse besteht ihrerseits aus einem Grundkörper bzw. eine Grundhülse mit Bohrungen. Diese Bohrungen sind schräg nach vorne weisend und besitzen eine schiefe - bevorzugt kegelförmige Form. Auf diese Bohrungen abgestimmt ist eine Umlenkhülse mit Bohrungen, durch die die Treibgase nach hinten gelenkt werden. Über beide Körper ist dann die Außenhülle befestigt, die ihrerseits mit der Gasreduzierungsvorrichtung in Wirkverbindung steht.

Mit der vorgeschlagenen Konstruktion wird ein schwaches Mündungsfeuer realisiert, die Rauchentwicklung minimiert und der Schall reduziert bei Beibehaltung der Funktion der Mündungsbremse. Die Mündungsbremse übernimmt somit nicht nur die Funktion der Rückstoßminimierung sondern auch die eines Schalldämpfers.

Anhand eines Ausführungsbeispiels mit Zeichnung soll die Erfindung näher erläutert werden. Es zeigt:
- Fig. 1: eine Schnittdarstellung einer erfindungsgemäßen Mündungsbremse mit Gasreduzierungsvorrichtung,
- Fig. 2: eine Schnittdarstellung A-A aus Fig. 1

Fig. 3 und 4 Alternativen der Einbindung der Gasreduzierungsvorrichtung in eine Waffe.

In Fig. 1 ist in einer Schnittzeichnung eine Mündungsbremse 1 (Fig. 2) mit einer Umhüllung aufgezeigt, die auf einem Waffenrohr 3 beispielsweise mittels Verschraubung befestigbar ist. Das Waffenrohr 3 wird in diesem Ausführungsbeispiel von einer Rohrhalterung 4 umschlossen.

Die Mündungsbremse 1 besteht aus einer Grundhülse 5, einer Umlenkhülse 6 sowie einem Hüllrohr 7. Kegelbohrungen 8 der Grundhülse 5 weisen Anschrägungen 9 auf, damit die Treibgase besser austreten können. Kegelbohrungen 10 in der Umlenkhülse 6 dienen zur besseren Expansion in das Hüllrohr 7. Die Bohrungen 8, 10 weisen eine schiefe Form - nach außen weisend jeweils größer werdend, ähnlich einer Kegelbohrung - auf, da diese Form das Gas entspannen kann, sodass bereits an dieser ein erstes Abkühlen erfolgt. Beide Bohrungen 8, 10 sind aufeinander abgestimmt.

Dem Hüllrohr 7 schließt sich eine Gasreduzierungsvorrichtung 12 an, die in der einfachsten Form ein einfaches Außenrohr (nicht näher dargestellt) sein kann. In diesem befindet sich dann entsprechend des erfinderischen Gedankens ein zusätzliches Kühlmittel (13, 14) zum Abkühlen der nach hinten gelenkten Treibgase.

Das vorliegende Ausführungsbeispiel greift jedoch auf eine waffenunabhängige (kann, muss nicht) Außenhülle 11 als Bestandteil der Gasreduzierungsvorrichtung (Vorrichtung) 12 zurück. Innerhalb dieser Außenhülle 11 sind Kühlrippen 13 und / oder kühlendes Material 14 eingebunden. Die Außenhülle 11 ist in diesem Ausführungsbeispiel bevorzugt trichterförmig. Diese Form bietet sich dann an, wenn nur über einen kurzen Weg das zurückgeführte Gas abkühlen soll. Die Formgestaltung der Außenhülle 11 selbst ist jedoch frei wählbar und kann den jeweiligen Designervorstellungen angepasst werden.

Die Vorrichtung 12 zur Reduzierung der Gastemperatur und damit des Gasvolumens weist neben der Außenhülle 11 eine Innenhülle 15 auf. Diese Innenhülle 15 kann eine eigenständige Einheit sein. Bevorzugt wird jedoch aufgrund der Masse und dem damit verbundenen Gewicht die Einbindung der Rohrhalterung 4 als Innenhülle 15. Dabei wird die Außenhülle 11 mit den daran befestigten Kühlrippen 13 bzw. Kühlmitteln 14 über die Innenhülle 15 geschoben, die Vorrichtung 12 am hinteren Ende verschlossen.

Die Funktion ist wie folgt:
Die durch den Schuss ausgelösten Treibgase werden durch die Kegelbohrungen 8 der Grundhülse 5 auf die Umlenkhülse 6 gelenkt. Bereits durch die Grundhülse 5 und der Form der Bohrungen 8 wird Gas abgeschöpft, das dann gegen die Bohrungen 10 der Umlenkhülse 6 knallt und dabei umgelenkt wird. Durch die Umhüllung bzw. das Hüllrohr 7 wird das Gas dann nach hinten geleitet, ein Mündungsblitz reduziert bzw. gänzlich vermieden, da im Bereich der Mündungsbremse 1 ein Austritt des Gases nicht stattfindet.

Eine weitere Kühlung findet dann beispielsweise beim Ableiten der Treibgase in die anschließende Außenhülle 11 durch Kühlrippen 16 zwischen der Mündungsbremse 1 und der Vorrichtung 12 statt. Diese Kühlrippen 16 (als auch die Kühlrippen 13 der Vorrichtung 12) dienen zusätzlich auch als Stützrippen und stabilisieren das System. Vorgesehen sind wenigstens zwei - bevorzugt aber vier Kühlrippen 16.

Das Treibgas wird in die Vorrichtung 12 eingesogen, wozu diese bevorzugt im vorderen Bereich wenigstens eine Öffnung 17 und bevorzugt im hinteren Bereich wenigstens eine weitere Öffnung 18 aufweist. Das durch den Unterdruck in die Vorrichtung 12 angesaugte Treibgas wird durch die Vorrichtung 12 gesogen, sodass ein Abkühlen des Gases erfolgt. Mögliches Restgas kann durch die Austrittsöffnung(en) 18 am Ende der Vorrichtung 12 austreten. Dieses ist dann jedoch soweit abgekühlt, dass es selbst von weitem nicht mehr als solches erkennbar ist.

Fig. 3 und 4 zeigen in einer ehe skizzenhaften Darstellung eine alternative Einbindung der Vorrichtung 12 an das Waffenrohr 3 zwischen Rohrhalterung 4 und der eigentlichen Mündungsbremse 1. Die Kühlrippen 13 sind hierbei zum Waffenrohr 3 weisend eingebunden. Zwischen den Kühlrippen 13 kann auch hier Kühlmaterial 14 eingebracht sein.

## Patentansprüche

1. Mündungsbremse (1) mit Gasreduzierungsvorrichtung (12) für ein Waffenrohr (3) mit einer Grundhülse (5) mit Bohrungen (8), einer Umlenkhülse (6) mit Bohrungen (10) sowie mit einem um beide angebrachtes Hüllrohr (7) zum Ableiten des Treibgases in die wenigstens eine sich anschliessende Gasreduzierungsvorrichtung (12) mit Kühlelementen (13, 14), wobei als Kühlelemente (13, 14) Kühlrippen und / oder Kühlmittel, wie Gittermaterial, Lamellen, Stahlwolle, ein Material mit Wabenstruktur oder Wabenoberfläche, vorgesehen sind und die Gasreduzierungsvorrichtung (12) wenigstens eine Außenhülle (11) umfasst, in dem diese Kühlelemente (13, 14) eingebunden sind.

2. Mündungsbremse nach Anspruch 1, **dadurch gekennzeichnet, dass** die Bohrungen (8, 10) schief, vorzugseiwese kegelförmig, ausgebildet sind.

3. Mündungsbremse nach Anspruch 2, **dadurch gekennzeichnet, dass** die Bohrungen (8) der Grundhülse (5) eine Anschrägung (9) aufweisen.

4. Mündungsbremse nach einem der Ansprüche 1 bis 3, **dadurch gekennzeichnet, dass** das Material mit Wabenform beispielsweise bekannte Schock-Mounts oder dergleichen sind, die ähnlich eines Katalysators bei Fahrzeugen wirken.

5. Mündungsbremse nach einem der Ansprüche 1 bis 4, **dadurch gekennzeichnet, dass** die Gasreduzierungsvorrichtung (12) neben der Außenhülle (11) eine Innenhülle (15) umfasst, zwischen denen die Kühlelemente (13, 14) eingebunden sind.

6. Mündungsbremse nach Anspruch 5, **dadurch gekennzeichnet, dass** die Innenhülle (15) durch eine Rohrhalterung (4) des Waffenrohres (3) gebildet wird.

7. Mündungsbremse nach einem der Ansprüche 1 bis 6, **dadurch gekennzeichnet, dass** in der Gasreduzierungsvorrichtung (12) ein Unterdruck, beispielsweise durch eine vordere Öffnung (17), geschaffen wird.

8. Mündungsbremse nach einem der Ansprüche 1 bis 7, **dadurch gekennzeichnet, dass** die Außenhülle (11) eine Trichterform besitzt.

9. Mündungsbremse nach einem der Ansprüche 1 bis 8, **dadurch gekennzeichnet, dass** die Gasreduzierungsvorrichtung (12) durch einen Flansch abgeschlossen ist, wobei im Flansch und / oder im Bereich des Vorrichtungsendes ein oder mehrere Öffnungen vorgesehen sind.

10. Mündungsbremse nach einem der Ansprüche 1 bis 9, **dadurch gekennzeichnet, dass** am hinteren Ende der Gasreduzierungsvorrichtung (12) ein Ventilator eingebunden sein kann.

## Claims

1. Muzzle brake (1) with a gas-reducing device (12) for a weapon barrel (3) with a basic sleeve (5) with bores (8), a deflecting sleeve (6) with bores (10), and also with a casing tube (7), which is attached around said two sleeves, for dissipating the propellant gas into the at least one adjoining gas-reducing device (12), with cooling elements (13, 14), wherein the cooling elements (13, 14) provided are cooling ribs and/or cooling means, such as a mesh material, slats, steel wool, a material with a honeycomb structure or honeycomb surface, and the gas-reducing device (12) comprises at least one outer casing (11) in which said cooling elements (13, 14) are incorporated.

2. Muzzle brake according to Claim 1, **characterized in that** the bores (8, 10) are of oblique, preferably conical, design.

3. Muzzle brake according to Claim 2, **characterized in that** the bores (8) of the basic sleeve (5) have a bevel (9).

4. Muzzle brake according to one of Claims 1 to 3, **characterized in that** the material with a honeycomb shape are, for example, known shock mounts or the like which act in a similar manner to a catalytic converter in vehicles.

5. Muzzle brake according to one of Claims 1 to 4, **characterized in that** the gas-reducing device (12) in addition to the outer casing (11) comprises an inner casing (15), between which casings the cooling elements (13, 14) are incorporated.

6. Muzzle brake according to Claim 5, **characterized in that** the inner casing (15) is formed by a barrel holder (4) of the weapon barrel (3).

7. Muzzle brake according to one of Claims 1 to 6, **characterized in that** a negative pressure is created in the gas-reducing device (12), for example by means of a front opening (17).

8. Muzzle brake according to one of Claims 1 to 7, **characterized in that** the outer casing (11) has a funnel shape.

9. Muzzle brake according to one of Claims 1 to 8, **characterized in that** the gas-reducing device (12) is closed off by a flange, wherein one or more openings is or are provided in the flange and/or in the region of the end of the device.

10. Muzzle brake according to one of Claims 1 to 9, **characterized in that** a fan can be incorporated at the rear end of the gas-reducing device (12).

## Revendications

1. Frein de bouche (1) avec un dispositif de réduction des gaz (12) pour un canon (3) comprenant une douille de base (5) avec des alésages (8), une douille de déviation (6) avec des alésages (10) ainsi qu'un tube d'enveloppe (7) monté autour des deux douilles pour dévier le gaz propulseur dans l'au moins un dispositif de réduction des gaz (12) s'y raccordant, avec des éléments de refroidissement (13, 14), des ailettes de refroidissement et/ou des moyens de refroidissement, tel qu'un matériau en treillis, des lamelles, de la laine d'acier, un matériau avec une structure en nid d'abeilles ou une surface en nid d'abeilles étant prévus en tant qu'éléments de refroidissement (13, 14), et le dispositif de réduction des gaz (12) comprenant au moins une enveloppe extérieure (11) dans laquelle ces éléments de refroidissement (13, 14) sont incorporés.

2. Frein de bouche selon la revendication 1, **caractérisé en ce que** les alésages (8, 10) sont réalisés sous forme oblique, de préférence sous forme conique.

3. Frein de bouche selon la revendication 2, **caractérisé en ce que** les alésages (8) de la douille de base (5) présentent un biseautage (9).

4. Frein de bouche selon l'une quelconque des revendications 1 à 3, **caractérisé en ce que** le matériau avec une forme en nid d'abeilles sont constitués par exemple par des systèmes antichocs connus ou similaires, qui agissent à la manière d'un catalyseur dans les véhicules.

5. Frein de bouche selon l'une quelconque des revendications 1 à 4, **caractérisé en ce que** le dispositif de réduction des gaz (12) comprend, en plus de l'enveloppe extérieure (11), une enveloppe intérieure (15) entre lesquelles les éléments de refroidissement (13, 14) sont incorporés.

6. Frein de bouche selon la revendication 5, **caractérisé en ce que** l'enveloppe intérieure (15) est formée par un support de montage sur tube (4) du canon (3).

7. Frein de bouche selon l'une quelconque des revendications 1 à 6, **caractérisé en ce qu'**une dépression, par exemple à travers une ouverture avant (17), est créée dans le dispositif de réduction des gaz (12).

8. Frein de bouche selon l'une quelconque des revendications 1 à 7, **caractérisé en ce que** l'enveloppe extérieure (11) possède une forme en entonnoir.

9. Frein de bouche selon l'une quelconque des revendications 1 à 8, **caractérisé en ce que** le dispositif de réduction des gaz (12) est terminé par une bride, une ou plusieurs ouvertures étant prévues dans la bride et/ou dans la région de l'extrémité du dispositif.

10. Frein de bouche selon l'une quelconque des revendications 1 à 9, **caractérisé en ce qu'**un ventilateur peut être incorporé à l'extrémité arrière du dispositif de réduction des gaz (12).
